# EUROPÄISCHE PATENTANMELDUNG

(11) **EP 1 524 375 A1**
(43) Veröffentlichungstag der Anmeldung: **20.04.2005**
(21) Anmeldenummer: 04022760.5
(22) Anmeldetag: 24.09.2004
(51) Int. Cl.: E04B 1/61

(54) **Spannschloss für die gegenseitige Verankerung von Wandbauelementen**

(30) Priorität: 15.10.2003 DE 10348662
(71) Anmelder: Viessmann Kältetechnik AG, 95030 Hof/Saale (DE)
(72) Erfinder: Gebelein, Bernd, 95170 Geroldsgrün (DE)
(74) Vertreter: Wolf, Günter, Dipl.-Ing.

(57) **Zusammenfassung**

Die Erfindung betrifft ein Spannschloß für die gegenseitige Verankerung und Verspannung von Wandbauelementen (WE) zur Erstellung von Raumzellen und Raumtrennwänden, bestehend aus einem Schloßteil (1) mit schwenkbaren Riegelteil (2) und einer dazu fluchtend im anzuschließenden Wandbauelement (WE) angeordneten Riegelverrastung (3).

Nach der Erfindung ist sowohl das Schloßteil (1) als auch das Riegelteil (2) aus Blechzuschnitten (4,4') gebildet. Diese Zuschnitte sind zu Distanzhaltern (5) für die Innen- und Außenflächen (F) der Wandbauelemente (WE) unter Ausbildung eines Verankerungssteges am Riegelteil (2) und eines Lagerspaltes (7) am Schloßteil (1) zur Aufnahme einer im Spalt (7) um ihre Achse (8) drehbaren, das Riegelteil (2) bildenden Spannscheide (9) ausgeformt. Die Spannscheibe (9) für die Hintergreifung des Verankerungssteges ist mit einem vom Scheibenumfang offen ausgehenden, spiralförmig erstreckten Schlitz (10) versehen.

## Beschreibung

Die Erfindung betrifft ein Spannschloß für die gegenseitige Verankerung und Verspannung von Wandbauelementen zur Erstellung von Raumzellen und Raumtrennwänden, bestehend aus einem Schloßteil mit schwenkbaren Riegelteil und einem dazu fluchtend im anzuschließenden Wandbauelement angeordneten Riegelverrastungsteil.

Derartige Spannschlösser sind für den genannten Zweck in den verschiedensten Ausführungsformen bekannt und in Benutzung, so daß es diesbezüglich keines besonderen druckschriftlichen Nachweises bedarf. Was die vorerwähnten Raumzellen oder auch Raumtrennwände betrifft, so dienen solche Zellen als Kühl-, Tiefkühl- und Frischhaltezellen zur Aufbewahrung von insbesondere Lebensmitteln und Getränken, aber bspw. auch als Reinraumzellen und Prüfzellen in bestimmten Fertigungsbereichen. Solche Zellen und auch Raumtrennwände werden dabei aus vorgefertigten, innen mit Wärmedämmung ausgestatteten Wandbauelementen erstellt, die beim Zusammenfügen mittels integrierten Spannschlössern gegeneinander verspannt werden müssen, sofern solche Wandbauelemente nicht ohne weiteres lösbar bspw. durch Vernieten, Verschrauben oder Verkleben verbunden werden.
Die integrierten Spannschlösser sind dabei in der Regel in geeigneter Weise in die Wärmedämmung eingebunden und funktionieren, soweit bekannt, nach dem Spannhakenprinzip, wobei die als Spannhaken ausgebildeten Riegelteile auf von außen drehbaren Exzentern sitzen, mit denen den Spannhaken die Schwenkund Zugbewegung vermittelt wird, um damit das benachbart stehende und mit entsprechenden Riegelverrastungsteilen versehene Wandbauelement heranziehen und dicht anschließen zu können. Die Schloßteile sind dabei zu mehreren in einem Seitenrandbereich eines Wandbauelementes und die dazu fluchtenden Riegelverrastungsteile im anderen gegenüberliegenden Seitenrandbereich des benachbart anzuschließenden Wandbauelementes angeordnet, so daß solche Wandbauelemente im Durchschnitt mit vier bis sechs Schloßteilen und einer entsprechenden Anzahl von Riegelverrastungsteilen ausgestattet sind. Soweit bekannt, sind dabei die Schloßteile und in der Regel auch die Riegelverrastungsteile in Gehäusen aus Kunststoff untergebracht, um einerseits für die eigentlichen Funktionselemente Lagermöglichkeiten zu schaffen und um andererseits Schloß- und Riegelverrastungsteile in die Dämmstoffüllung in geeigneter Weise und lagegenau einbinden zu können.
Da mittlerweile Wandbauelemente inzwischen auch mit nichtbrennbaren Dämmstofffüllungen ausgestattet werden bzw. mit dieser Art von Dämmstoff von Interesse sind, stehen solche Schloßteile aus Kunststoff diesem Aspekt der Nichtbrennbarkeit entgegen. Abgesehen von der per se etwas auffwendigen Bauweise solcher Spannschlösser könnten natürlich die Gehäuse auch aus gießbaren Metall gebildet werden, was aber, abgesehen von der relativ anspruchsvollen Exzenterbauweise solcher Schlösser einen beträchtlichen Aufwand darstellen würde.

Der Erfindung liegt demgemäß die Aufgabe zugrunde, derartige Spannschlösser nicht nur insgesamt unbrennbar auszubilden, sondern diese in ihrer Konstruktion wesentlich zu vereinfachen und damit kostengünstiger herstellen zu können, verbunden mit der Maßgabe, die Spannschlösser mit ihrer Breite als Maß dafür auszunutzen, den in der Regel aus dünnem Blech bestehenden Außen- und Innenflächen der Wandbauelemente die vorgegebene Abstandsdistanz zu vermitteln.

Diese Aufgabe ist mit einem Spannschloß der eingangs genannten Art nach der Erfindung dadurch gelöst, daß sowohl das Schloßteil als auch das Riegelteil aus Blechzuschnitten gebildet und diese zu Distanzhaltern für die Innen- und Außenflächen der Wandbauelemente unter Ausbildung eines Verankerungssteges am Riegelteil und eines Lagerspaltes am Schloßteil zur Aufnahme des im Spalt um ihre Achse drehbare, das Riegelteil bildenden Spannscheibe ausgeformt sind, wobei die Spannscheibe für die Hintergreifung des Verankerungssteges mit einem vom Scheibenumfang offen ausgehenden, spiralförmig erstreckten Schlitz versehen ist.

Damit sind die gestellten Forderungen erfüllt, d.h., zum Einen besteht das ganze Spannschloß einfach aus den erwartbaren Belastungen in seiner Stärke entsprechend bemessenem Stahloder auch Edelstahlblech, wobei es sich bei den insgesamt nur drei Blechzuschnitten, wie dies noch näher erläutert werden wird, um relativ einfach konturierte Stanzteile handelt, die, was dabei das Schloß- und Verrastungsteil betrifft, nur entsprechend durch bspw. Biegen, Kröpfen oder Falten in Form zu bringen sind, wobei die Gesamtkonstruktion zum Anderen insbesondere auch dadurch ganz wesentlich vereinfacht ist, daß die an solchen Schlössern bisher üblichen Exzenter und Exzenterlagerungen entfallen, die nunmehr durch ein einziges Teil, nämlich die mit Spiralschlitz versehene Spannscheibe ersetzt sind.

Vorteilhafte Weiterbildungen und Ausführungsformen des Spannschlosses bestehen in Folgendem:

Der spiralförmig erstreckte Schlitz der Spannscheibe ist von seiner Öffnung ausgehend enger werdend ausgebildet. Damit ist eine sichere Erfassung des Verrastungssteges am Riegelverrastungsteil gewährleistet, da der größere Öffnungsbereich gewissermaßen einen Einführtrichter für den Verrastungssteg darstellt. Statt des Verrastungssteges kann auch gleichwirkend eine entsprechend bemessene Eingriffsöffnung im Mittelteil des Blechzuschnittes für die Riegelverrastung vorgesehen werden.

Ferner ist in einer der den Lagerspalt begrenzenden Wand des Blechzuschnittes im Bereich der Spannscheibendrehachse zentrisch zu dieser eine Spannscheibenführung und an der geschlitzten Spannscheibe ein in diese Führung passendes Lagerauge ausgebildet. Sowohl die Spannscheibenführung als auch das Lagerauge können beim Ausstanzen dieser Teile problemlos mit geprägt werden, ganz abgesehen davon, daß eine solche Zentrierung im Vergleich zu einer Exzenterlagerung eine denkbar einfache und nahezu aufwandslos herstellbare Lagerung der Spannscheibe darstellt.

Dabei kann in Betracht gezogen werden, im Blechzuschnitt für das Schloßteil statt einer Ausprägung einfach ein entsprechend großes Loch mit auszustanzen, in das die Ausprägung der Spannscheibe paßt.

Eine Ausbildung dahingehend, daß der für das Schloßteil bestimmte Blechzuschnitt zu seiner mittigen Faltgeraden mit symmetrisch angeordneten Fortsätzen und diese an ihren äußeren Enden mit von den Rändern der Innen- und Außenflächen der Wandbauelemente erfaßbaren Fixierungsnasen versehen sind, ist insofern vorteilhaft, als damit schon beim Stanzvorgang Elemente mit erzeugt werden, die zur Fixierung des Schloßteiles im Wandbauelement dienen, was noch näher erläutert wird.

Schließlich ist der für die Riegelverrastung bestimmte und ebenfalls einfach ausstanzbare Blechzuschnitt im Wesentlichen als Doppel-T-Zuschnitt ausgebildet, an dessen mit Abkanträndern versehenen Mittelteil der per Schlitz der Spannscheibe erfaßbare Verankerungssteg ausgebildet ist. Querstege an diesem Blechzuschnitt sind außerdem in Parallele zum Blechzuschnitt für das Schloßteil an ihren äußeren Enden ebefalls mit von den Rändern der Innen- und Außenflächen der Wandbauelemente erfaßbaren Fixierungsnasen versehen.

Das erfindungsgemäße Spannschloß einschließlich seiner vorteilhaften Ausführungsformen wird nachfolgend anhand der zeichnerischen Darstellung von Ausführungsbeispielen näher erläutert.

Es zeigt
- Fig.1 bis 3: Ausführungsbeispiele der für das Spannschloß erforderlichen Blechzuschnitte;
- Fig.4, 5: perspektivisch die Blechzuschnitte der Fig.1,2 im gefalteten, einbaufertigen Zustand;
- Fig.7: perspektivisch zwei mit den Spannschlössern zusammengespannte Wandbauelemente und
- Fig.8: in Draufsicht die Wandbauelemente nach Fig.7.

Das Spannschloß besteht nach wie vor aus einem Schloßteil 1 mit schwenk- bzw. drehbarem Riegelteil 2 und einer dazu fluchtend im anzuschließenden Wandbauelement WE angeordneten Riegelverrastung 3. Wie vorerwähnt und wie aus Fig.8 ersichtlich, sind dabei die Wandbauelemente WE jeweils sowohl mit mehreren Schloßteilen 1 und fluchtend gegenüberliegend mit mehreren Verrastungsteilen 3 bestückt.

Ausgehend davon, ist für das erfindungsgemäße Spannschloß wesentlich, daß sowohl das Schloßteil 1 als auch das Verrastungsteil 3 aus Blechzuschnitten 4,4' gebildet sind. Diese Blechzuschnitte sind zu Distanzhaltern 5 für die Innen- und Außenflächen F der Wandbauelemente WE (siehe Fig.7,8) unter Ausbildung eines Verankerungssteges 6 (siehe Fig.2,5) am Verrastungsteil 3 und eines Lagerspaltes 7 am Schloßteil 1 zur Aufnahme des im Spalt 7 um ihre Achse 8 drehbare, das Riegelteil 2 bildenden Spannscheide 9 ausgeformt.
Diese Spannscheibe 9 ist dabei für die Hintergreifung des Verankerungssteges 6 am Verrastungsteil 3 mit einem vom Scheibenumfang offen ausgehenden, spiralförmig erstreckten Schlitz 10 versehen.

Die Blechzuschnitte 4,4' und auch der Zuschnitt der Spannscheibe 9 sind in beispielhaften Ausführungsformen in den Fig.1 bis 3 dargestellt, und die Fig. 4,5 zeigen das Schloßteil 1 und das Verrastungsteil 3 im gefalteten, einbaufertigen Zustand. Strichpunktierte Linien in den Fig.1 und 2 stellen Falt- bzw. Abkantlinien dar.

Wie aus Fig.3 und 6 ersichtlich, ist der spiralförmig in der Spannscheibe 9 erstreckte Schlitz 10 von seiner Öffnung 11 ausgehend enger werdend ausgebildet. Wie in Fig.3 schematisch mit angedeutet, sind im Endbereich des spiralförmigen und sich verengenden Schlitzes 10 vorteilhaft eine oder mehrere geeignete Verrastungsausformungen 10' vorgesehen, die sicherstellen, daß sich die Spannscheibe 9 nicht selbsttätig aus ihrer Spannstellung zum Verankerungssteg 6 lösen bzw. herausdrehen kann.

In einer der den Lagerspalt 7 für die Aufnahme der Spannscheibe 9 begrenzenden Wand 7' des Blechzuschnittes 4 ist im Bereich der Achse 8 (siehe Fig.2) zentrisch zu dieser eine Spannscheibenführung 12 vorgesehen, und an der Spannscheibe 9 ist ein in diese Führung 12 passendes Lagerauge 13 ausgebildet, das zentrisch mit einem mehreckigen Loch 20 für einen hier nicht dargestellten Steckschlüssel versehen ist, der durch fluchtend zugeordnete Löcher 21 (siehe Fig.7) in einer der Wände F der Wandbauelemente WE eingeführt werden kann.

Die in den Fig.1 und 4 nur angedeutete Spannscheibenführung 12 ist in Form einer kreisförmigen Öffnung oder blechstärkentiefen Ausprägung ausgebildet, und das vorerwähnte Lagerauge 13 der Spannscheibe 9 in Form einer blechstärkentiefen Ausprägung 13', die beim Stanzvorgang mit ausgeformt werden kann.
Um die Gängigkeit der Spannscheibe 9 im Spalt 7 zu gewährleisten bzw. um für eine gleichbleibend zur Wandstärke der Spannscheibe 9 passende Spaltbreite zu sorgen, können in einer der den Spalt 7 begrenzenden Wände 7' außerhalb des Drehbereiches DB der Spannscheibe 9 geeignete kleine Punsen- oder Stegprägungen 24 (in Fig. 1 nur gepunktet angedeutet) vorgesehen werden, die den beiden Wandteilen 7' den richtigen Abstand vermitteln.

Ferner weist der für das Schloßteil 1 bestimmte Blechzuschnitt 4 zu seiner mittigen Faltgeraden G, die durch Falterleichterungsschlitze 23 (siehe Fig.1) oder sonstige Perforationen unterbrochen sein kann, symmetrisch angeordnete Fortsätzen 14 auf, die an ihren äußeren Enden mit von den Rändern 16 (siehe Fig.7,8) der Innen- und Außenflächen F der Wandbauelemente WE erfaßbaren Fixierungsnasen 15 versehen sind.

Gleiches gilt auch für die Riegelverrastung, d.h., der für das Riegelverrastungsteil 3 bestimmte Blechzuschnitt 4' ist im Wesentlichen als Doppel-T-Zuschnitt (siehe Fig.2) ausgebildet, an dessen mit Abkanträndern 18 versehenen Mittelteil 17 der Verankerungssteg 6 durch zwei Langlochaustanzungen 22 mit entsteht. Querstege 19 am Zuschnitt 4' sind an ihren äußeren Enden ebenfalls mit von den Rändern 16 der Innen- und Außenflächen F der Wandbauelemente WE erfaßbaren Fixierungsnasen 15 versehen. Von einer der Langlochaustanzungen 22 kann übrigens eine der Breite des Verrastungssteges 6 entsprechende kleine Fahne 23 (gestrichelt in Fig.2 mit angedeutet) stehen bleiben, die als Verstärkung an den Verrastungssteg 6 angefaltet werden kann.
Im übrigen ist es auch möglich, für den Eingriff der den spiralförmigen Schlitz 10 begrenzenden Zunge 10" am Mittelteil 17 nicht, wie in Fig.2 dargestellt, einen Verrastungssteg 6 stehen zu lassen, sondern quasi umgekehrt eine entsprechend bemessene Eingriffsöffnung vorzusehen, was nicht besonders dargestellt ist, da ohne weiteres vorstellbar.
Die vorerwähnten Abkantränder 18 des Mittelteiles dienen in abgekanteter Position gemäß Fig.5 ebenfalls zur Versteifung des den Verrastungssteg 6 bzw. eine Eingriffsöffnung enthaltenden Mittelteiles 17.

Beim Zuschnitt und der Verarbeitung der Wandelementenflächen F können die Anordnungsstellen der Schloß- und Verrastungsteile 1 und 3 durch Vorprägungen an den umzufaltenden Rändern 16 dieser Flächen F genau vorgegeben werden, so daß beim Umfalten der Ränder 16 die Schloß- und Verrastungsteile automatisch und positionsgenau ihre Fixierung erhalten, abgesehen davon, daß damit von den Rändern 16 auch die Spannbelastung aufgenommen wird. Dies ist insbesondere dann von Interesse, wenn es sich beim in die Wandbauelemente einzubringen Dämmstoff um Material handelt, daß nicht ohne weiteres solchen Belastungen ausgesetzt werden kann.
Um zu verhindern, daß sich die Schloßteile 1 unter ungünstigen Umständen aufbiegen, können an deren Blechzuschnitten 4, wie aus Fig.1 und 4 ersichtlich, kleine Biegelaschen 15' vorgesehen sein, die nach Zusammenfalten des Blechzuschnittes 4 unter Erfassung der anderen Wand umgebogen werden.
Schließlich sei darauf hingewiesen, daß die Spannscheibe 9, wie bspw. in Fig. 3 und 6 dargestellt, mit einem Endstellungsanschlag 25 versehen sein kann, wobei bspw. einer der vorerwähnten Punsen 24 als Gegenanschlag im Schloßteil 1 positioniert sein kann.

## Patentansprüche

1. Spannschloß für die gegenseitige Verankerung und Verspannung von Wandbauelementen (WE) zur Erstellung von Raumzellen und Raumtrennwänden, bestehend aus einem Schloßteil (1) mit schwenkbaren Riegelteil (2) und einer dazu fluchtend im anzuschließenden Wandbauelement (WE) angeordneten Riegelverrastung (3),
**dadurch gekennzeichnet,**
**daß** sowohl das Schloßteil (1) als auch das Riegelteil (2) aus Blechzuschnitten (4,4') gebildet und diese zu Distanzhaltern (5) für die Innen- und Außenflächen (F) der Wandbauelemente (WE) unter Ausbildung eines Verankerungssteges (6) am Riegelteil (2) und eines Lagerspaltes (7) am Schloßteil (1) zur Aufnahme einer im Spalt (7) um ihre Achse (8) drehbaren, das Riegelteil (2) bildenden Spannscheide (9) ausgeformt sind, wobei die Spannscheibe (9) für die Hintergreifung des Verankerungssteges (6) mit einem vom Scheibenumfang offen ausgehenden, spiralförmig erstreckten Schlitz (10) versehen ist.

2. Spannschloß nach Anspruch 1,
**dadurch gekennzeichnet,**
**daß** der spiralförmig erstreckte Schlitz (10) von seiner Öffnung (11) ausgehend enger werdend ausgebildet ist.

3. Spannschloß nach Anspruch 1 oder 2,
**dadurch gekennzeichnet,**
**daß** in einer der den Lagerspalt (7) begrenzenden Wand (7') des Blechzuschnittes (4) im Bereich der Achse (8) zentrisch zu dieser eine Schließscheibenführung (12) und an der Spannscheibe (9) eine in diese Führung (12) passendes Lagerauge (13) ausgebildet ist.

4. Spannschloß nach Anspruch 3,
**dadurch gekennzeichnet,**
**daß** die Schließscheibenführung (12) in Form einer kreisförmigen Öffnung oder blechstärkentiefen Ausprägung (12') ausgebildet ist.

5. Spannschloß nach Anspruch 3,
**dadurch gekennzeichnet,**
**daß** das Lagerauge (13) der Spannscheibe (9) in Form einer blechstärkentiefen Ausprägung (13') ausgebildet ist.

6. Spannschloß nach einem der Ansprüche 1 bis 5,
**dadurch gekennzeichnet,**
**daß** der für das Schloßteil (1) bestimmte Blechzuschnitt (4) zu seiner mittigen Faltgeraden (G) mit symmetrisch angeordneten Fortsätzen (14) versehen ist und diese an ihren äußeren Enden mit von den Rändern (16) der Innen- und Außenflächen (F) der Wandbauelemente (WE) erfaßbaren Fixierungsnasen (15) versehen sind.

7. Spannschloß nach einem der Ansprüche 1 bis 6,
**dadurch gekennzeichnet,**
**daß** der für die Riegelverrastung (3) bestimmte Blechzuschnitt (4') im Wesentlichen als Doppel-T-Zuschnitt ausgebildet ist, an dessen mit Abkanträndern (18) versehenen Mittelteil (17) der Verankerungssteg (6) ausgebildet ist, und dessen Querstege (19) an ihren äußeren Enden mit von den Rändern (16) der Innen- und Außenflächen (F) der Wandbauelemente (WE) erfaßbaren Fixierungsnasen (15) versehen sind.

8. Spannschloß nach einemder Ansprüche 1 bis 7,
**dadurch gekennzeichnet,**
**daß** in mindestens einer der den Spalt (7) begrenzenden Wände (7') des Blechzuschnittes (4) die Breite des Spaltes (7) definierende Punsen- oder Stegausprägungen (24) angeordnet sind.

9. Spannschloß nach einem der Ansprüche 1 bis 8,
**dadurch gekennzeichnet,**
**daß** am Rand eines Wandungsteiles des Blechzuschnitt (4) Biegelaschen (15') angeordnet und diese unter Erfassung des anderen Wandungsteiles (7') umgebogen sind.

10. Spannschloß nach einem der Ansprüche 1 bis 9,
**dadurch gekennzeichnet,**
**daß** die Spannscheibe (9) mit einem Endstellungsanschlag (25) versehen ist.

11. Spannschloß nach Anspruch 7,
**dadurch gekennzeichnet,**
**daß** das Mittelteil (17) des Blechzuschnittes (4')statt des Verankerungssteges (6) mit einer entsprechend bemessenen Verankerungsöffnung für die Spannscheibe (9) versehen ist.

12. Spannschloß nach Anspruch 1 oder 2,
**dadurch gekennzeichnet,**
**daß** im Endbereich des Schlitzes (10) Verrastungsausformungen (10') für die Verrastung der Zunge (10") der Spannscheibe (9) angeordnet sind.
